# EUROPÄISCHE PATENTSCHRIFT

(11) **EP 1 715 128 B1**
(45) Veröffentlichungstag und Bekanntmachung des Hinweises auf die Patenterteilung: **14.10.2009**
(21) Anmeldenummer: 06006197.5
(22) Anmeldetag: 25.03.2006
(51) Int. Cl.: E05F 15/00, H01B 7/10

(54) **Schaltprofil**
Contact profile
Profil de contact

(30) Priorität: 18.04.2005 AT 6482005
(43) Veröffentlichungstag der Anmeldung: 25.10.2006
(73) Patentinhaber: DÄTWYLER AG SCHWEIZERISCHE KABEL-, GUMMI- UND KUNSTSTOFFWERKE, 6467 Schattdorf (CH)
(72) Erfinder: Herwegh, Noebert, 6467 Schattdorf (CH); Burgener, Remo, 6463 Bürglen (CH)
(74) Vertreter: Hofmann, Ralf U.

(56) Entgegenhaltungen:
- EP-A- 1 396 600
- WO-A-94/08119
- WO-A-03/034315
- CH-A5- 677 546
- DE-U1- 29 921 958

## Beschreibung

Die Erfindung betrifft ein Schaltprofil in Form eines elastischen Hohlkammerprofils, welches eine äußere, im Querschnitt durch das Hohlkammerprofil gesehen umfangsgeschlossene elektrisch isolierende Mantellage und erste und zweite an der Innenfläche der Mantellage anliegende und mit der Mantellage verbundene elektrisch leitende Kontaktlagen besitzt, die im unbelasteten Zustand des Hohlkammerprofils voneinander beabstandet sind und bei einer Kompression des Hohlkammerprofils durch eine in eine Hauptbetätigungsrichtung wirkende Auslösekraft in Kontakt bringbar sind.

Flexible Schaltprofile bzw. Schaltleisten werden eingesetzt, wenn über eine größere Längsausdehnung an einem beliebigen Punkt durch einen Druck auf das Profil ein elektrischer Impuls, der einen Schaltvorgang bewirkt, ausgelöst werden soll. Meist werden solche Schaltprofile in Form von Hohlkammerprofilen ausgebildet, wie dies beispielsweise aus der CH 677 546 A5oder auch aus der WO 94/08119 bekannt ist. Ein derartiges Hohlkammerprofil umfasst eine elektrisch isolierende äußere Mantellage und innerhalb derselben mindestens zwei, in der Regel sich gegenüberliegende elektrisch leitende Kontaktlagen, in welche auch metallische elektrische Leiter eingebettet sein können, die sich in Längsrichtung des Hohlkammerprofils erstrecken. Die Außenkontur des Hohlkammerprofils hat in der Regel eine Form, die im Wesentlichen einem flachliegenden Oval entspricht, d. h. die kurze Achse des Ovals liegt parallel zur Hauptbetätigungsrichtung des Schaltprofils. Eine Auslösung kann hierbei auch durch eine Auslösekraft erreicht werden, die winklig zur Hauptbetätigungsrichtung steht, beispielsweise bis zu einem Winkel von 45°.

Nachteilig bei solchen herkömmlichen Schaltprofilen ist es, dass sie nur für einen geraden oder leicht bogenförmigen Verlauf eingesetzt werden können. Engere Bögen um Biegeachsen, die parallel zur Querrichtung liegen, sind nicht möglich, da sonst die Kontaktlagen in Folge der unterschiedlichen Bogenradien zur Anlage aneinander kommen, insbesondere wenn metallische Leiter in den Kontaktlagen eingebettet sind. Engere Bögen um parallel zur Hauptbetätigungsrichtung liegende Biegeachsen oder gar Ecken sind ebenfalls nicht möglich, da das Schaltprofil in diesen Fällen Wellen bildet und dadurch die Kontaktlagen bereits ohne eine einwirkende Auslösekraft zur Anlage aneinander kommen. Ecken müssen daher durch separate Formecken ausgebildet werden, die zu zusätzlichen Kosten führen, nur schwer in den Übergangsbereichen zum Schaltprofil abgedichtet werden können und nur in aufwändiger Weise schaltaktiv ausgeführt werden können.

Aufgabe der Erfindung ist es, ein Schaltprofil der eingangs genannten Art mit einem verbesserten Biegeverhalten bereitzustellen. Erfindungsgemäß gelingt dies durch ein Schaltprofil mit den Merkmalen des Patentanspruchs 1.

Durch die erfindungsgemäße Ausbildung kann insbesondere eine stärkere Biegbarkeit um eine parallel zur Hauptbetätigungsrichtung liegende Achse erreicht werden, ohne dass es hierbei zu einer Kontaktierung der Kontaktlagen kommt, wenn keine Auslösekraft einwirkt, wobei dennoch eine ausreichende Komprimierbarkeit des Schaltprofils vorliegt, um bei einer einwirkenden Auslösekraft eine Kontaktierung der Kontaktlagen zu erreichen.

Vorteilhafterweise kann ein erfindungsgemäßes Schaltprofil sogar zum Herumziehen um Ecken, beispielsweise Fensterecken eines zu sichernden Fensters, ausgebildet sein.

Durch die Sollbiegestellen der Mantellage soll auch erreicht werden, dass es bei einer schräg zur Hauptbetätigungsrichtung einwirkenden Auslösekraft (bis zu einem vorgegebenen Maximalwinkel) zu einer so geringen gegenseitigen Verschiebung der ersten und zweiten Kontaktlage in Querrichtung kommt, dass diese nach wie vor sicher aufeinander treffen.

In einer vorteilhaften Ausführungsform ist in jedem der beiden im Bereich zwischen den ersten und zweiten Kontaktlagen verlaufenden Abschnitten der Mantellage nur eine Sollbiegestelle vorhanden, wobei die beiden Sollbiegestellen einander gegenüber liegen und in der Mitte zwischen der ersten und der zweiten Kontaktlage angeordnet sind.

Durch die Breiteneinschnürung des Hohlkammerprofils zwischen seinem Höhenmittelbereich und seinem Fußabschnitt kann ein ausreichend großer Deformationsweg erreicht werden. Weiters kann dadurch bei einer schräg zur Hauptbetätigungsrichtung wirkenden Auslösekraft das auf den Fußabschnitt wirkende Drehmoment gering gehalten werden. Wenn der Fußabschnitt als Auflagefuß ausgebildet ist und am Untergrund festgeklebt ist, so werden hierbei die schräg einwirkenden Deformationskräfte möglichst gleichmäßig in die Kontaktflächen geleitet. Wenn der Fußabschnitt als Verankerungsfuß ausgebildet ist und in einer Nut eingesetzt ist, so wird die Gefahr eines Herausdrehens in Folge von schräg einwirkenden Deformationskräften erheblich reduziert.

In einer vorteilhaften Ausführungsform der Erfindung ist die Innenkontur der Mantellage im Querschnitt gesehen im Wesentlichen oval ausgebildet, wobei die lange Achse dieses Ovals parallel zur Hauptbetätigungsrichtung liegt. Günstigerweise sind die Kontaktlagen hierbei jeweils sichelförmig ausgebildet. Einer Ausbildung von Stauchbeulen bei Umbiegungen oder Umknickungen um eine parallel zur Hauptbetätigungsrichtung liegende Biege- bzw. Knickachse kann auf diese Weise entgegengewirkt werden.

Weitere Vorteile und Einzelheiten der Erfindung werden im Folgenden anhand der beiliegenden Zeichnung erläutert. In dieser zeigen:
- Fig. 1: einen Querschnitt durch ein erstes Ausführungsbeispiel der Erfindung;
- Fig. 2: einen Querschnitt durch ein etwas modifiziertes zweites Ausführungsbeispiel der Erfindung;
- Fig. 3: einen Querschnitt durch ein drittes Ausführungsbeispiel der Erfindung und
- Fig. 4: einen Querschnitt durch ein viertes Ausführungsbeispiel der Erfindung.

In Fig. 1 ist ein Querschnitt durch ein erstes Ausführungsbeispiel eines Schaltprofils gemäß der Erfindung dargestellt. Das Schaltprofil wird von einem elastischen und flexiblen Hohlkammerprofil 1 gebildet. Das Hohlkammerprofil 1 besitzt eine äußere Mantellage 2, deren äußere Oberfläche 3 die äußere Oberfläche des Schaltprofils bildet. Im Querschnitt gesehen ist die Mantellage 2 umfangsgeschlossen bzw. ringförmig ausgebildet. Im Inneren der Mantellage 2 sind gegenüberliegende erste und zweite Kontaktlagen 5, 6 angeordnet, die an der Innenfläche 4 der Mantellage 2 anliegen und mit der Mantellage 2 verbunden sind. Im unbelasteten Zustand des Hohlkammerprofils 1 sind die Kontaktlagen 5, 6 voneinander beabstandet und werden bei einer Kompression des Hohlkammerprofils 1 durch eine in eine Hauptbetätigungsrichtung 7 einwirkende Auslösekraft an der Stelle der einwirkenden Auslösekraft in Kontakt gebracht.

Vorzugsweise ist in jeder der Kontaktlagen 5, 6 mindestens ein metallischer Leiter 8, 9 eingebettet, der sich durchgehend über die Länge des Schaltprofils erstreckt und beispielsweise von einem Litzenleiter gebildet werden kann.

Das Schaltprofil ist vorteilhafterweise einstückig ausgebildet. Die elektrisch isolierende Mantellage 2 und die elektrisch leitenden Kontaktlagen 5, 6 sind vorzugsweise koextrudiert, gegebenenfalls zusammen mit den in den Kontaktlagen 5, 6 eingebetteten Leitern 8, 9.

Beispielsweise kann die Mantellage 2 aus einem nicht leitenden Silikonelastomer ausgebildet sein und die Kontaktlagen 5, 6 können aus einem elektrisch leitenden Silikonelastomer ausgebildet sein. Anstelle von solchen Silikonelastomeren (= Silikongummi) ist auch der Einsatz von anderen Elastomeren oder Thermoplasten oder Verschnitten von beiden, beispielsweise Kautschukelastomeren, für die Mantellage 2 und/oder die Kontaktlagen 5, 6 denkbar und möglich.

Der in der Hauptbetätigungsrichtung 7 gemessene maximale Innendurchmesser i₁ der Mantellage 2 ist größer als der in die Querrichtung 10 gemessene maximale Innendurchmesser i₂ der Mantellage 2, wobei die Querrichtung rechtwinklig zur Hauptbetätigungsrichtung 7 und zur Längserstreckung des Hohikammerprofils 1 liegt.

Die Kontaktlagen 5, 6 erstrecken sich ausgehend von den Stellen der Innenfläche 4 der Mantellage 2, an denen die Mantellage 2 ihren größten Innendurchmesser i₁ aufweist, beidseitig über Abschnitte der Innenfläche 4 der Mantellage 2, wobei sie aufeinander zu weisende Fortsätze 11 ausbilden. Der Abstand a zwischen den Enden der Fortsätze 11 der gegenüberliegenden Kontaktlagen 5, 6 ist hierbei kleiner als die in der Hauptbetätigungsrichtung 7 gemessene Höhe h, bzw. h₂ der jeweiligen Kontaktlage 5, 6.

Günstigerweise sind die beiden Kontaktlagen 5, 6 im Querschnitt gesehen jeweils sichelförmig ausgebildet, d. h. sie weisen im Bereich, in welchem sie den größten Abstand voneinander aufweisen, ihre größte Wandstärke auf, die sich zu den Fortsätzen 11 hin fortlaufend verringert.

Im gezeigten Ausführungsbeispiel sind die Kontaktlagen 5, 6 zueinander spiegelbildlich ausgebildet, und zwar in Bezug auf eine Längsebene 12, die sich parallel zur Querrichtung 10 und durch die Mitte der von der Innenkontur der Mantellage 2 im Querschnitt umgebenen Fläche erstreckt.

Der bezogen auf die Hauptbetätigungsrichtung 7 zwischen der ersten Kontaktlage 5 und der zweiten Kontaktlage 6 liegende Bereich des Hohlkammerprofils 1 wird im Rahmen dieser Schrift als Höhenmittelbereich 13 bezeichnet. In diesem Höhenmittelbereich 13 weisen die beiden gegenüberliegenden Abschnitte 14, 15 der Mantellage 2 jeweils eine Wandstärkenverjüngung auf, die eine Sollbiegestelle 16, 17 bildet. Die Wandstärkenverjüngung kann beispielsweise durch eine rinnenartige Vertiefung 18, 19 an der Innenfläche 4 der Mantellage 2 ausgebildet werden. Die Sollbiegestellen 16, 17 der beiden gegenüberliegenden Abschnitte 14, 15 der Mantellage 2 liegen in der gleichen Höhe des Hohlkammerprofils 1, welche ausgehend von einem Fußende 20 des Hohlkammerprofils 1 parallel zur Hauptbetätigungsrichtung 7 gemessen wird. Die Sollbiegestellen 16, 17 liegen hierbei an der Stelle der größten Breite b₁, die das Hohlkammerprofil 1 im Höhenmittelbereich 13 aufweist. Weiters liegen die Sollbiegestellen 16, 17 in der zuvor genannten Längsebene 12.

Die Innenkontur der Mantellage 2 ist im Querschnitt gesehen vorzugsweise im Wesentlichen (also abgesehen von den die Sollbiegestellen 16, 17 bildenden Vertiefungen 18, 19) oval, wobei die lange Achse dieses Ovals parallel zur Hauptbetätigungsrichtung 7 liegt. Beim Ausführungsbeispiel gemäß Fig. 1 ist auch der freie Innenraum 26 des Hohlkammerprofils 1 (= die Hohlkammer des Hohlkammerprofils 1) oval, wobei die lange Achse dieses Ovals parallel zur Hauptbetätigungsrichtung 7 liegt.

Im Ausführungsbeispiel gemäß Fig. 1 ist ein Fußabschnitt 21 des Hohlkammerprofils 1 in Form eines Auflagefußes ausgebildet. Über diesen Fußabschnitt 21 ist das Hohlkammerprofil 1 am zu sichernden Gegenstand 22 abgestützt und mit diesem verbunden. Beispielsweise kann der Fußabschnitt 21 an der Oberfläche des Gegenstandes 22 angeklebt sein, z. B. über ein doppelseitiges Klebeband 23.

Im Bereich zwischen dem Höhenmittelbereich 13 und dem Fußabschnitt 21 weist das Hohlkammerprofil 1 eine Breiteneinschnürung 24 auf. Bei dieser ist die in der Querrichtung 10 gemessene Breite b₃ kleiner als die Breiten b₁ und b₂ des Hohlkammerprofils 1 oberhalb und unterhalb dieser Breiteneinschnürung 24, also kleiner als maximale die Breite b₁ des Hohlkammerprofils 1 in seinem Höhenmittelbereich 13 und kleiner als die maximale Breite b₁ des Fußabschnitts 21. Vorzugsweise ist die Breite b₃ bei der Breiteneinschnürung 24 mindestens 15% kleiner als die maximale Breite b₁ im Höhenmittelbereich 13 und die maximale Breite b₂ des Fußabschnitts 21.

Das in Fig. 1 dargestellte Hohlkammerprofil ist im Bezug auf eine parallel zur Hauptbetätigungsrichtung 7 liegende Längsmittelebene 25 des Hohlkammerprofils 1 spiegelsymmetrisch ausgebildet. Der in der jeweiligen Kontaktlage 5, 6 eingebettete Leiter 8, 9 liegt in dieser Längsmittelebene 25.

Bei einer Kompression des Hohlkammerprofils 1 durch eine in die Hauptbetätigungsrichtung 7 einwirkende Auslösekraft kommt es zu einer Annäherung der Kontaktlagen 5, 6, bis sich diese berühren und es zu einer elektrische Kontaktierung der Kontaktlagen 5, 6 kommt, die einen Schaltvorgang bewirkt.

Bei einer in die Hauptbetätigungsrichtung 7 wirkenden Auslösekraft werden die Deformationskräfte im Wesentlichen symmetrisch über den Fußabschnitt 21 auf den Gegenstand 22 übertragen, an dem das Schaltprofil befestigt ist.

Ein Kontakt zwischen den Kontaktlagen 5, 6 soll auch bei einer von der Hauptbetätigungsrichtung 7 abweichenden Richtung einer Auslösekraft erreicht werden, die gegenüber der Hauptbetätigungsrichtung 7 in Richtung zur Querrichtung 10 verschwenkt ist, zumindest in einem Winkelbereich von +/- 30° um die Hauptbetätigungsrichtung 7, vorzugsweise zumindest in einem Winkelbereich von +/- 45° um die Hauptbetätigungsrichtung 7.

Durch die Sollbiegestellen 16, 17 in den beiden Abschnitten 14, 15 der Mantellage 2 kommt es bei der Kompression des Hohlkammerprofils zur Hauptdeformation in diesem Bereich. Dadurch wird auch einer gegenseitigen Verschiebung der Kontaktlagen 5, 6 bei einer schräg zur Hauptbetätigungsrichtung 7 einwirkenden Auslösekraft entgegengewirkt, damit die Kontaktlagen 5, 6 sicher aufeinander treffen. Aus dem gleichen Grund erstrecken sich die Fortsätze 11 der Kontaktlagen 5, 6 auch bis nahe zur jeweiligen Sollbiegestelle 16, 17.

Durch die Breiteneinschnürung 24 kann ein für die beschriebene Querschnittsform erforderlicher großer Deformationsweg erreicht werden. Weiters wird dadurch bei einer schräg zur Hauptbetätigungsrichtung 7 einwirkenden Auslösekraft das auf den Fußabschnitt 21 wirkende Drehmoment gering gehalten. Bei einer Verklebung des Fußabschnitts 21 mit dem Gegen stand 22 wird dadurch einem Aufreißen dieser Verklebung entgegengewirkt.

Durch die beschriebene Ausbildung des Hohlkammerprofils 1 wird weiters dessen Herumziehen um enge Biegradien, deren Biegeachse parallel zur Hauptbetätigungsrichtung 7 liegt, oder sogar um Ecken ermöglicht, ohne dass es zu einer Kontaktierung der Kontaktlagen 5, 6 kommt. Im Biegebereich bzw. Eckbereich kann dabei die Betätigbarkeit des Schaltprofils (= die Schaltaktivität) erhalten bleiben.

Es kann dadurch ein Einklemmschutz für einen motorisch angetriebenen Gegenstand 22, beispielsweise ein automatisch betätigtes Fenster, realisiert werden.

Die Hauptbetätigungsrichtung 7 liegt parallel zur Bewegungsrichtung des zu sichernden Gegenstandes 22.

Weiters kann ein erfindungsgemäßes Schaltprofil auch als Endschalter für ein motorisch angetriebenes Teil, beispielsweise ein automatisch betätigtes Fenster, eingesetzt werden.

Ein erfindungsgemäßes Schaltprofil kann weiters auch eine Dichtungsfunktion zwischen dem bewegten Gegenstand und einem feststehenden Teil übernehmen, beispielsweise zwischen einem automatisch betätigten Fensterflügel und dem Fensterrahmen.

Das Schaltprofil kann entweder am bewegten Teil oder am feststehenden Teil angeordnet sein.

Die in Fig. 2 dargestellte Ausführungsform entspricht der Ausführungsform gemäß Fig. 1 abgesehen von der geringeren Höhe H des Hohlkammerprofils 1 im Vergleich zu seiner maximalen Breite b₁ in seinem Höhenmittelbereich 13. Hierbei ist die Innenkontur der Mantellage 2 im Querschnitt gesehen nach wie vor im Wesentlichen oval (mit der langen Achse in paralleler Ausrichtung zur Hauptbetätigungsrichtung 7). Der Innenraum des Hohlkammerprofils 1 ist in diesem Fall aber annähernd kreisförmig ausgebildet (abgesehen von den Vertiefungen 18, 19 zur Ausbildung der Sollbiegestellen 16, 17).

Die Ausführungsform gemäß Fig. 3 entspricht der in Fig. 1 dargestellten Ausführungsform mit dem Unterschied, dass der Fußabschnitt 21 hier als Verankerungsfuß ausgebildet ist. Dieser Verankerungsfuß dient zum Einsetzen in eine hinterschnittene Nut 27 des zu sichernden Gegenstandes 22. Die die Hinterschneidungen dieser Nut 27 überdeckenden Deckstege 28, 29 liegen hierbei im Bereich der Breiteneinschnürung 24 des Hohlkammerprofils 1 an diesem an. An diese Breiteneinschnürung 24 schließen nach außen vorstehende Schultern des Fußabschnitts 21 an.

Bei der Ausführungsform gemäß Fig. 4 ist als Fußabschnitt 21 ebenfalls ein Verankerungsfuß vorgesehen, der hier zum Einklemmen des Hohlkammerprofils 1 in eine Nut 30 des Gegenstands 22 dient, welche keine Hinterschneidungen aufweist (in Fig. 4 ist der Fußabschnitt 21 im unkomprimierten Zustand dargestellt). Der Fußabschnitt 21 schließt an einen in der Längsmittelebene 25 liegenden Halsabschnitt 31 des Hohlkammerprofils 1 an, wobei die Breiteneinschnürung 24 am Übergang zwischen dem Halsabschnitt 31 und dem Fußabschnitt 21 liegt. An diese Breiteneinschnürung 24 schließen zum Fußabschnitt 21 hin widerhakenartig nach außen abstehende Fortsätze 32, 33 des Fußabschnitts 21 an.

Bei der Ausführungsform gemäß Fig. 4 ist als weitere Ausführungsvariante ein auf der gegenüberliegenden Seite des Hals- bzw. Fußabschnitts 31, 21 abstehender Lippenfortsatz 34 strichliert angedeutet. Dieser Lippenfortsatz 34 liegt somit ebenfalls in der parallel zur Hauptbetätigungsrichtung 7 liegenden Längsmittelebene 25 des Hohlkammerprofils 1.

Bei allen beschriebenen Ausführungsformen werden bei einer in die Hauptbetätigungsrichtung 7 wirkenden Auslösekraft die Deformationskräfte im Wesentlichen symmetrisch auf die Gegenstände 22 übertragen, an denen das Hohlkammerprofil 1 befestigt ist, ohne dass es zu Drehmomenten kommt, wie dies bei einer schräg zur Hauptbetätigungsrichtung 7 wirkenden Auslösekraft der Fall ist.

Durch die Materialanreicherung im Fußabschnitt 21 und/oder im Lippenfortsatz 34 (falls vorhanden) wird das Biegeverhalten bei Abbiegungen oder Abwinklungen um eine parallel zur Hauptbetätigungsrichtung 7 liegende Achse verbessert.

Durch die Querschnittsverdickungen des Hohlkammerprofils 1 im Bereich oberhalb und unterhalb des Höhenmittelbereichs 12 wird bei Abbiegungen oder Abwinklungen um eine parallel zur Hauptbetätigungsrichtung 7 liegende Achse einem Zusammenfalten des Querschnitts des Hohlkammerprofils 1 entgegengewirkt, sodass dessen Innenraum 26 (= Hohlkammer) im Biege- bzw. Abwinklungsbereich erhalten bleibt. Diese Querschnittsverdickungen werden durch Verdickungen der Kontaktlagen 5, 6 und/oder Verdickungen der Mantellage 2 erreicht. Vorzugsweise nimmt die Wandstärke des Hohlkammerprofils 1 jeweils zur Längsmittelebene 25 hin zu, wobei diese Zunahmen der Wandstärken günstigerweise kontinuierlich sind.

Bei einem erfindungsgemäßen Schaltprofil werden weiters Abbiegungen, zumindest für Biegeradien, die einen unteren Grenzwert nicht unterschreiten, um parallel zur Querrichtung 10 liegende Achsen ermöglicht.

### Legende

### zu den Hinweisziffern:

- 1: Hohlkammerprofil
- 2: Mantellage
- 3: äußere Oberfläche
- 4: Innenfläche
- 5: Kontaktlage
- 6: Kontaktlage
- 7: Hauptbetätigungsrichtung
- 8: Leiter
- 9: Leiter
- 10: Querrichtung
- 11: Fortsatz
- 12: Längsebene
- 13: Höhenmittelbereich
- 14: Abschnitt
- 15: Abschnitt
- 16: Sollbiegestelle
- 17: Sollbiegestelle
- 18: Vertiefung
- 19: Vertiefung
- 20: Fußende
- 21: Fußabschnitt
- 22: Gegenstand
- 23: Klebeband
- 24: Breiteneinschnürung
- 25: Längsmittelebene
- 26: Innenraum
- 27: Nut
- 28: Decksteg
- 29: Decksteg
- 30: Nut
- 31: Halsabschnitt
- 32: Fortsatz
- 33: Fortsatz
- 34: Lippenfortsatz

## Patentansprüche

1. Schaltprofil in Form eines elastischen Hohlkammerprofils (1), welches eine äußere, im Querschnitt durch das Hohlkammerprofil gesehen umfangsgeschlossene elektrisch isolierende Mantellage (2) und erste und zweite an der Innenfläche (4) der Mantellage (2) anliegende und mit der Mantellage (2) verbundene elektrisch leitende Kontaktlagen (5, 6) besitzt, die im unbelasteten Zustand des Hohlkammerprofils (1) voneinander beabstandet sind und bei einer Kompression des Hohlkammerprofils (1) durch eine in eine Hauptbetätigungsrichtung (7) wirkende Auslösekraft in Kontakt bringbar sind, **dadurch gekennzeichnet, dass** der in der Hauptbetätigungsrichtung (7) gemessene maximale Innendurchmesser (i₁) der Mantellage (2) größer ist als der in die rechtwinklig hierzu liegende Querrichtung (10) gemessene maximale Innendurchmesser (i₂) der Mantellage (2), dass in einem zwischen der ersten und der zweiten Kontaktlage (5, 6) sich erstreckenden Höhenmittelbereich (13) des Hohlkammerprofils (1) die beiden gegenüberliegenden Abschnitte (14, 15) der Mantellage (2) jeweils mindestens eine Sollbiegestelle (16, 17) bildende Wandstärkenverjüngung aufweisen und dass zwischen dem Höhenmittelbereich (13) des Hohlkammerprofils (1) und einem zur Befestigung des Hohlkammerprofils (1) dienenden Fußabschnitt (21) des Hohlkammerprofils (1) eine Breiteneinschnürung (24) des Hohlkammerprofils (1) vorhanden ist, bei der die in Querrichtung (10) gemessene Breite (b₃) des Hohlkammerprofils (1) kleiner als die maximale Breite (b₁) des Hohlkammerprofils (1) in seinem Höhenmittelbereich (13) und kleiner als die maximale Breite (b₂) des Fußabschnitts (21) des Hohlkammerprofils (1) ist.

2. Schaltprofil nach Anspruch 1, **dadurch gekennzeichnet, dass** die Sollbiegestellen (16, 17) der beiden gegenüberliegenden Abschnitte (14, 15) der Mantellage (2) in der gleichen in der Hauptbetätigungsrichtung (7) gemessenen Höhe des Hohlkammerprofils (1) angeordnet sind.

3. Schaltprofil nach Anspruch 2, **dadurch gekennzeichnet, dass** die Sollbiegestellen (16, 17) der beiden Abschnitte (14, 15) der Mantellage (2) an der Stelle angeordnet sind, an der die maximale Breite (b₁) des Hohlkammerprofils in seinem Höhenmittelbereich (13) vorliegt.

4. Schaltprofil nach einem der Ansprüche 1 bis 3, **dadurch gekennzeichnet, dass** die Innenkontur der Mantellage (2) im Querschnitt gesehen im Wesentlichen oval ist, wobei die lange Achse dieses Ovals parallel zur Hauptbetätigungsrichtung (7) liegt.

5. Schaltprofil nach einem der Ansprüche 1 bis 4, **dadurch gekennzeichnet, dass** das Hohlkammerprofil (1) in Bezug auf eine parallel zur Hauptbetätigungsrichtung (7) liegende Längsmittelebene (25) spiegelsymmetrisch ausgebildet ist.

6. Schaltprofil nach einem der Ansprüche 1 bis 5, **dadurch gekennzeichnet, dass** die Wandstärke des Hohlkammerprofils (1) in Bereichen oberhalb und unterhalb des Höhenmittelbereichs (13) verdickt ist, wobei die Wandstärke jeweils zur parallel zur Hauptbetätigungsrichtung (7) liegenden Längsmittelebene (25) hin zunimmt.

7. Schaltprofil nach Anspruch 6, **dadurch gekennzeichnet, dass** die Kontaktlagen (5, 6) im Querschnitt gesehen jeweils sichelförmig ausgebildet sind.

8. Schaltprofil nach einem der Ansprüche 1 bis 7, **dadurch gekennzeichnet, dass** die Kontaktlagen (5, 6) spiegelbildlich in Bezug auf eine Längsebene (12), die parallel zur Querrichtung (10) liegt und in der Mitte der von der Innenkontur der Mantellage (2) im Querschnitt umgebenen Fläche liegt, ausgebildet sind.

9. Schaltprofil nach einem der Ansprüche 1 bis 8, **dadurch gekennzeichnet, dass** in jeder Kontaktlage (5, 6) mindestens ein in Längsrichtung des Hohlkammerprofils (1) verlaufender metallischer Leiter (8, 9) eingebettet ist.

10. Schaltprofil nach Anspruch 9, **dadurch gekennzeichnet, dass** die Leiter (8, 9) der Kontaktlagen (5, 6) in der parallel zur Hauptbetätigungsrichtung (7) liegenden Längsmittelebene (25) liegen.

11. Schaltprofil nach einem der Ansprüche 1 bis 10, **dadurch gekennzeichnet, dass** die Mantellage (2) aus einem elektrisch isolierenden Silikonelastomer besteht.

12. Schaltprofil nach einem der Ansprüche 1 bis 11, **dadurch gekennzeichnet, dass** Kontaktlagen (5, 6) aus einem elektrisch leitenden Silikonelastomer bestehen.

13. Schaltprofil nach einem der Ansprüche 1 bis 12, **dadurch gekennzeichnet, dass** das Hohlkammerprofil (1) einstückig ausgebildet ist, vorzugsweise koextrudiert ist.

14. Schaltprofil nach einem der Ansprüche 1 bis 13, **dadurch gekennzeichnet, dass** sich die Kontaktlagen (5, 6) ausgehend von den Stellen der Innenfläche (4) der Mantellage (2), an denen die Mantellage (2) ihren größten Inneridurchmesser (i₁) aufweist, beidseitig über Abschnitte der Innenfläche (4) der Mantellage (2) erstreckt, wobei sie aufeinander zuweisende Fortsätze (11) ausbilden.

15. Schaltprofil nach Anspruch (14) **dadurch gekennzeichnet, dass** der Abstand (a) zwischen den Enden der Fortsätze (11) der gegenüberliegenden Kontaktlagen (5, 6) kleiner als die in der Hauptbetätigungsrichtung (7) gemessene Höhe (h₁, h₂) der jeweiligen Kontaktlage (5, 6) ist.

## Claims

1. Contact profile in the form of a resilient hollow-chamber profile (1) which has an outer insulating jacket layer (2) circumferentially closed in cross-section when viewed through the hollow-chamber profile and first and second electrically conducting contact layers (5, 6) which are adjacent to the inner surface (4) of the jacket layer (2) and connected to the jacket layer (2) and which are a distance apart when the hollow-chamber profile (1) is in the load-free state and can be brought into contact on compression of the hollow-chamber profile (1) by a triggering force acting in a main actuating direction (7), **characterized in that** the maximum internal diameter (i₁) of the jacket layer (2), measured in the main actuating direction (7), is greater than the maximum internal diameter (i₂) of the jacket layer (2), measured in the cross-section (10) at right angles thereto, **in that**, in a mid-height region (13) of the hollow-chamber profile (1), which region extends between the first and the second contact layer (5, 6), the two opposite sections (14, 15) of the jacket layer (2) each have at least one wall thickness reduction forming required bending point (16, 17), and **in that** a width contraction (24) of the hollow-chamber profile (1), at which the width (b₃) of the hollow-chamber profile (1), measured in transverse direction (10), is less than the maximum width (b₁) of the hollow-chamber profile (1) in its mid-height region (13) and less than the maximum width ((b₂) of the base section (21) of the hollow-chamber profile (1), is present between the mid-height region (13) of the hollow-chamber profile (1) and a base section (21) serving for fastening the hollow-chamber profile (21).

2. Contact profile according to Claim 1, **characterized in that** the required bending points (16, 17) of the two opposite sections (14, 15) of the jacket layer (2) are arranged at the same height of the hollow-chamber profile (1), measured in the main actuating direction (7).

3. Contact profile according to Claim 2, **characterized in that** the required bending points (16, 17) of the two sections (14, 15) of the jacket layer (2) are arranged at the point where the maximum width (b₁) of the hollow-chamber profile is present in its mid-height region (13).

4. Contact profile according to any of Claims 1 to 3, **characterized in that** the inner contour of the jacket layer (2), viewed in cross-section, is substantially oval, the long axis of this oval being parallel to the main actuating direction (7).

5. Contact profile according to any of Claims 1 to 4, **characterized in that** the hollow-chamber profile (1) is formed so as to have mirror symmetry with respect to a longitudinal central plane (25) parallel to the main actuating direction (7).

6. Contact profile according to any of Claims 1 to 5, **characterized in that** the wall thickness of the hollow-chamber profile (1) is thicker in regions above and below the mid-height region (13), the wall thickness increasing in each case towards the longitudinal central plane (25) parallel to the main actuating direction (7).

7. Contact profile according to Claim 6, **characterized in that** the contact layers (5, 6) are formed so as to be sickle-shaped when viewed in cross-section.

8. Contact profile according to any of Claims 1 to 7, **characterized in that** the contact layers (5, 6) have mirror symmetry with respect to a longitudinal plane (12) which is parallel to the transverse direction (10) and lies in the middle of the surface surrounded by the inner contour of the jacket layer (2) in cross-section.

9. Contact profile according to any of Claims 1 to 8, **characterized in that** at least one metallic conductor (8, 9) running in the longitudinal direction of the hollow-chamber profile (1) is embedded in each contact layer (5, 6).

10. Contact profile according to Claim 9, **characterized in that** the conductors (8, 9) of the contact layers (5, 6) lie in the longitudinal central plane (25) which is parallel to the main actuating direction (7).

11. Contact profile according to any of Claims 1 to 10, **characterized in that** the jacket layer (2) consists of an electrically insulating silicone elastomer.

12. Contact profile according to any of Claims 1 to 11, **characterized in that** contact layers (5, 6) consist of an electrically conducting silicone elastomer.

13. Contact profile according to any of Claims 1 to 12, **characterized in that** the hollow-chamber profile (1) is formed integrally, preferably coextruded.

14. Contact profile according to any of Claims 1 to 13, **characterized in that**, starting from the points of the inner surface (4) of the jacket layer (2) at which the jacket layer (2) has its greatest internal diameter (i₁), the contact layers (5, 6) extend on both sides over sections of the inner surface (4) of the jacket layer (2), said contact layers forming extensions (11) facing one another.

15. Contact profile according to Claim 14, **characterized in that** the distance (a) between the ends of the extensions (11) of the opposite contact layers (5, 6) is less than the height (h₁, h₂), measured in the main actuating direction (7), of the respective contact layer (5, 6).

## Revendications

1. Profil de contact sous la forme d'un profil creux (1), élastique, ayant une gaine extérieure (2) isolante, dont la section par le profil creux correspond à une forme fermée, et ayant une première et une seconde couche de contact (5, 6), électroconductrices, appliquées contre la surface intérieure (4) de la gaine (2) et reliées à la gaine (2), ces deux couches de contact étant écartées l'une de l'autre lorsque le profil creux (1) est à l'état non sollicité, alors que les couches de contact se touchent pour une compression du profil creux (1) par une force de déclenchement agissant dans la direction principale d'actionnement (7),
**caractérisé en ce que**
le diamètre intérieur maximum (i₁) de la gaine (2), mesuré dans la direction principale d'actionnement (7), est supérieur au diamètre intérieur maximum (i₂) de la gaine (2) mesuré dans la direction transversale (10), à l'équerre de la précédente,
la zone à mi-hauteur (13) du profil creux (1) s'étendant entre la première et la seconde couche de contact (5, 6), les deux segments (14, 15) opposés de la gaine (2) ont chacun au moins un point de pliage de consigne (16, 17) formé par un rétrécissement de l'épaisseur de la paroi, et
entre la zone à mi-hauteur (13) du profil creux (1) et un segment de talon (21) servant à la fixation du profil creux (1), il est prévu un rétrécissement de largeur (24) du profil creux (1) dont la largeur (b₃) pour le profil creux (1), mesurée dans la direction transversale (10), est inférieure à la largeur maximale (b₁) du profil creux (1) dans sa zone à mi-hauteur (13) et inférieure à la largeur maximale (b₂) du segment de talon (21) du profil creux (1).

2. Profil de contact selon la revendication 1,
**caractérisé en ce que**
les points de pliage de consigne (16, 17) des deux segments (14, 15) opposés de la gaine (2) se situent à la même hauteur du profil creux (1) dans la direction principale d'actionnement (7).

3. Profil de contact selon la revendication 2,
**caractérisé en ce que**
les points de pliage de consigne (16, 17) des deux segments (14, 15) de la gaine (2) sont prévus à l'endroit de la largeur maximale (b₁) du profil creux, dans sa zone à mi-hauteur (13).

4. Profil de contact selon les revendications 1 à 3,
**caractérisé en ce que**
vu en section le contour intérieur de la gaine (2) est, pratiquement ovale, et la longueur axiale de cette forme ovale est parallèle à la direction principale d'actionnement (7).

5. Profil de contact selon les revendications 1 à 4,
**caractérisé en ce que**
le profil creux (1) est symétrique par rapport à un plan médian longitudinal (25) parallèle à la direction principale d'actionnement (7).

6. Profil de contact selon les revendications 1 à 5,
**caractérisé en ce que**
l'épaisseur de paroi du profil creux (1) dans les zones au-dessus et en dessous de la zone à mi-hauteur (13), est renforcée et l'épaisseur de paroi augmente chaque fois parallèlement au plan longitudinal médian (25) par rapport à la direction principale d'actionnement (7).

7. Profil de contact selon la revendication 6,
**caractérisé en ce que**
en vue en section les couches de contact (5, 6) ont chacune une forme de lunule.

8. Profil de contact selon les revendications 1 à 7,
**caractérisé en ce que**
les couches de contact (5, 6) sont symétriques par rapport à un plan longitudinal (12) parallèle à la direction transversale (10) et au milieu de la surface entourée par la section du contour intérieur de la gaine (2).

9. Profil de contact selon les revendications 1 à 8,
**caractérisé en ce que**
dans chaque couche de contact (5, 6) il est prévu au moins un conducteur métallique (8, 9) dirigé dans la direction longitudinale du profil creux (1).

10. Profil de contact selon la revendication 9,
**caractérisé en ce que**
les conducteurs (8, 9) des couches de contact (5, 6) sont situés dans le plan médian longitudinal (25) parallèle à la direction principale d'actionnement (7).

11. Profil de contact selon les revendications 1 à 10,
**caractérisé en ce que**
la gaine (2) est en un élastomère de silicone, isolant électrique.

12. Profil de contact selon les revendications 1 à 11,
**caractérisé en ce que** les couches de contact (5, 6) sont en un élastomère de silicone électro-conducteur.

13. Profil de contact selon les revendications 1 à 12,
**caractérisé en ce que**
le profil creux (1) est réalisé en une seule pièce, de préférence par co-extrusion.

14. Profil de contact selon les revendications 1 à 13,
**caractérisé en ce que**
partant des positions de la surface intérieure (4) de la gaine (2), là où la gaine (2) a son plus grand diamètre intérieur (i₁), les couches de contact (5, 6) s'étendent des deux côtés sur des segments de la surface intérieure (4) de la gaine (2) en formant des prolongements (11) tournés l'un vers l'autre.

15. Profil de contact selon la revendication 14,
**caractérisé en ce que**
la distance (a) entre les extrémités des prolongements (11) des couches de contact (5, 6), en regard, est inférieure à la hauteur (h₁, h₂) mesurée dans la direction principale d'actionnement (7) des couches de contact (5, 6) respectives.
